# NEUE EUROPÄISCHE PATENTSCHRIFT

(11) **EP 2 145 112 B2**
(45) Veröffentlichungstag und Bekanntmachung des Hinweises auf die Entscheidung über den Einspruch: **16.02.2022**
(45) Hinweis auf die Patenterteilung: 28.11.2018
(21) Anmeldenummer: 08749360.7
(22) Anmeldetag: 07.05.2008
(51) Int. Cl.: F04D 15/00, F04D 15/02

(54) **EINRICHTUNG UND VERFAHREN ZUR STÖRUNGSÜBERWACHUNG**
DEVICE AND METHOD FOR FAULT MONITORING
DISPOSITIF ET PROCÉDÉ DE SURVEILLANCE DE DYSFONCTIONNEMENTS

(30) Priorität: 12.05.2007 DE 102007022348
(43) Veröffentlichungstag der Anmeldung: 20.01.2010
(73) Patentinhaber: KSB SE & Co. KGaA, 67227 Frankenthal (DE)
(72) Erfinder: SILOVIC, Marjan, 67227 Frankenthal (DE)
(74) Vertreter: Laufhütte, Dieter
(86) Internationale Anmeldenummer: PCT/EP2008/003639
(87) Internationale Veröffentlichungsnummer: WO 2008/138520

(56) Entgegenhaltungen:
- EP-A- 0 150 068
- EP-A- 0 831 188
- EP-A- 0 978 657
- WO-A1-01/11748
- DE-A1- 10 116 339
- DE-A1- 19 630 384
- US-A1- 2003 174 450

## Beschreibung

Die Erfindung betrifft eine Einrichtung zur Störungsüberwachung einer durch einen elektrischen Motor mit variabler Drehzahl angetriebenen Kreiselpumpe, wobei die Einrichtung vor Aktivierung der Störungsüberwachung Betriebswerte des Motors erfasst, speichert und vorhält und während einer Störungsüberwachung aktuelle Betriebswerte des Motors mit den gespeicherten Werten vergleicht, sowie ein Verfahren zur Störungsüberwachung mit einer solchen Einrichtung.

Bei Antriebsmotoren mit veränderbarer Drehzahl muss sichergestellt werden, dass bei Störungen bei Bedarf eine Abschaltung des Antriebs erfolgt. Die Drehzahlveränderung erfolgt im allgemeinen mit sogenannten Frequenzumrichtern, die durch Veränderung der Frequenz des vom Frequenzumrichter zur Verfügung gestellten Spannungssystems eine nahezu stufenlose Drehzahlregelung der Kreiselpumpe ermöglichen. In Anlagen, in denen mit einem solchen drehzahlgeregelten Motor ausgerüstete Kreiselpumpen integriert sind, können durch Anlagenstörungen unzulässige Betriebszustände auftreten. Dies kann beispielsweise durch einen Rohrleitungsbruch, durch eine Fehlbedienung von Armaturen, durch eine zu geringe Fördermenge oder ähnliches zu einer Störung der Anlage führen. Unter anderem können dies Leerlauf, Trockenlauf oder Unterschreitung einer vorgegebenen Mindestfördermenge sein.

Bei mit einem Fördermedium gefüllten Anlagen ist es zum Beispiel bekannt, Sensoren zu integrieren, mit deren Hilfe die Durchflussmenge oder das Vorhandensein eines Fluides registriert wird. Bei Unterschreitung vorgegebener Werte wird dann mit Hilfe eines vom Sensor gelieferten Signals eine Abschaltung des Antriebsmotors bewirkt. Die Verwendung solcher Sensoren stellt jedoch einen erheblichen zusätzlichen Aufwand dar.

Es ist ebenfalls bekannt, zur Störungsüberwachung elektrische Motorgrößen wie die Leistung und die Drehzahl heranzuziehen. Dabei erfolgt üblicherweise eine Grenzwertüberwachung der Leistung. Eine solche Art der Leistungsüberwachung ist zwar einfach zu realisieren, weist aber den Nachteil auf, dass sie wechselnden Anlagenbedingungen, wie sie in offenen Systemen beispielsweise durch einen sich verändernden Vordruck einer Kreiselpumpe oder druckseitig variierende Abnahmemengen auftreten, nicht gerecht wird.

Die EP-A-0978657 offenbart eine Pumpenanordnung mit einem gekapselten Motor und einem Frequenzwandler, einem Detektor zum Detektieren einer Frequenz und eines Stromwerts, wobei eine Frequenz und ein Stromwert bei einem tatsächlichen Betrieb mit einem Programm, das in dem Frequenzwandler zum Angeben der Beziehung zwischen der Frequenz und dem Stromwert vorgesehen ist, verglichen werden. Die von dem Frequenzwandler erzeugte Frequenz wird verändert, um den von dem Frequenzwandler erzeugten Stromwert mit dem vorgegebenen Programm auf einen gewünschten Arbeitspunkt auszuregeln. Bei der Pumpenanordnung der D1 handelt es sich um eine Regelung auf eine bestimmte, vorgegebene Strömungsrate.

Die EP-A-0150068 offenbart ein Verfahren und eine Vorrichtung zur Regelung verschiedener Betriebsparameter, insbesondere der Förderhöhe H, des Förderstroms Q, des Leistungsbedarfs P und der Drehzahl n, bei Pumpen und Verdichtern, vorzugsweise Kreiselpumpen und Ventilatoren. Die Regelung erfolgt nach Kennlinien der Betriebsparameter gemäß der gewünschten Betriebsart, wobei die Messung einzelner Betriebsparameter zur Berechnung der Stellgröße außerhalb des Fördermediums erfolgt. Zur Beschreibung der verwendeten Kennlinien beziehungsweise Kennfelder werden die Drehzahl n und der Leistungsbedarf P als elektrische Messgrößen verwendet.

Aus der DE 100 17 861 A1 sind ein Verfahren und eine Einrichtung zur Störungsüberwachung bekannt, wonach eine Einrichtung zur Störungsüberwachung vor Aktivierung der Störungsüberwachung eine Lernfunktion durchläuft, in der Betriebswerte des Motors erfasst und gespeichert werden. Nach Speicherung der in der Lernfunktion erfassten Betriebswerte wird die Einrichtung zur Störungsüberwachung aktiviert. Dabei erfolgt ein Vergleich der aktuellen Betriebsdaten des Motors mit den gespeicherten Werten. Bei Erreichen und/oder Unterschreiten dieser gespeicherten Werte schaltet der Motor ab. Das beschriebene Verfahren bedingt allerdings einen vorgegebenen Inbetriebnahmevorgang. So werden für eine Leistungsüberwachung bei einem Lernprozess vor Aktivierung der Störungsüberwachung in einem eigens dazu einzustellenden Grenzzustand der Anlage, beispielsweise bei abgesperrtem Fördersystem gemäß aller möglichen Betriebszustände, mehrere verschiedene Drehzahlbereiche angefahren und jeweils die entsprechenden Leistungsabgaben des Antriebsmotors erfasst und gespeichert.

Der Erfindung liegt die Aufgabe zugrunde, eine Einrichtung und ein Verfahren zur Störungsüberwachung für Kreiselpumpen zu entwickeln, die bei geringem Inbetriebnahmeaufwand auch bei wechselnden Anlagenbedingungen einsetzbar ist.

Die Lösung dieses Problems sieht vor, dass die Einrichtung einen aktuellen Motorbetriebspunkt in Bezug auf einen begrenzten Betriebsbereich des Motors auswertet und bei Verlassen des Betriebsbereichs eine Störung feststellt, wobei der begrenzte Betriebsbereich durch Motorbetriebspunkte gebildet ist. Der begrenzte Betriebsbereich ist zweckmäßigerweise durch einzelne, charakteristische Motorbetriebspunkte gebildet. Mittels dieses auf einzelnen, charakteristischen Motorbetriebspunkten basierenden Bereichs wird die Störungsüberwachung durchgeführt. Messungen im Fördermedium sind dadurch ebenso wenig durchzuführen wie die Erfassung und Speicherung von Messreihen von elektrischen Motorgrößen während einer Inbetriebnahmephase. Bei drehzahlgeregelten Antrieben sind darüber hinaus die Motorgrößen in aller Regel durch interne Messwerte eines Frequenzumrichters bekannt, so dass zusätzliche Messungen überflüssig sind.

Erfindungsgemäß ist der Betriebsbereich in einem Motorgrößendiagramm durch zwei, jeweils zwei Motorbetriebspunkte beinhaltende, insbesondere Anfangs- und Endpunkte verbindende, Begrenzungskurven begrenzt. Während eines Betriebs der Kreiselpumpe mit drehzahlgeregeltem Antrieb wird dann ständig oder periodisch der aktuelle Motorbetriebspunkt sowie dessen Position im Motorgrößendiagramm analysiert. Bei Verlassen des begrenzten und/oder vorgegebenen Bereichs wird eine Störung erkannt und es kann eine geeignete Reaktion erfolgen.

Eine Begrenzungskurve kann wahlweise durch ein lineares, quadratisches oder kubisches Polynom gebildet sein. Dies ermöglicht eine einfache Anpassung an unterschiedliche Anlagengegebenheiten.

Die Einrichtung weist erfindungsgemäß Mittel zum Eingeben und/oder Einlesen von Eingabe- und/oder Parameterwerten auf. Somit können charakteristische Motorbetriebspunkte und Kurvenarten eingegeben werden. Die notwendigen Parameter zur Definition des begrenzten Betriebsbereichs können unabhängig ihrer Herkunft manuell eingegeben oder durch sonstige geeignete Mittel, die beispielsweise im Rahmen einer Parameterübertragung Verwendung finden, eingelesen werden. Die Parameterwerte sind beispielsweise manuell oder per Messvorrichtung während eines Lernvorgangs, bei dem bei geschlossenem und/oder offenem druckseitigem Ventil jeweils bei minimaler und maximaler Frequenz die elektrische Leistung des Antriebsmotors bestimmt wird, oder mittels Berechnungen ermittelt.

Nach einer vorteilhaften Ausgestaltung sind der begrenzte Betriebsbereich des Motors und/oder die charakteristischen Motorbetriebspunkte aus einem zulässigen Betriebsbereich der Kreiselpumpe abgeleitet. Ein zulässiger Betriebsbereich der Kreiselpumpe ist aus deren Kennlinien, aufgetragen über einer Fördermenge Q der Kreiselpumpe, insbesondere der Förderhöhenkennlinien H(Q) bekannt. Daraus wird erfindungsgemäß ein begrenzter Betriebsbereich des Motors abgeleitet. Üblicherweise wird ein zulässiger Betriebsbereich einer Kreiselpumpe durch charakteristische Kennlinienpunkte, wie beispielsweise minimale oder maximale Fördermenge einer Kreiselpumpe definiert. Erfindungsgemäß wird durch Übertragung, beispielsweise rechnerisch, in ein Motorgrößendiagramm und Verbinden der jeweiligen Anfangs- und Endpunkte durch Begrenzungskurven ein begrenzter Betriebsbereich des Motors definiert, der für die Störungsüberwachung herangezogen wird.

Gemäß der Erfindung ist vorgesehen, dass zwei Kurven in einem Leistungs-Frequenz-Diagramm den begrenzten Bereich festlegen. Die Störungsüberwachung erfolgt durch Auswertung von elektrischen Leistungs- und Frequenzwerten. Ein zulässiger Leistungswert P bei einer Frequenz f, die zwischen einer ersten, beispielsweise minimalen, Frequenz fₘᵢₙ und einer zweiten, beispielsweise maximalen, Frequenz fₘₐₓ liegt, muss innerhalb des durch die charakteristischen Motorbetriebspunkte und den Begrenzungskurven definierten Bereichs liegen. Zusammen mit der Ausgestaltung, wonach der begrenzte Betriebsbereich des Motors und/oder die charakteristischen Motorbetriebspunkte aus einem zulässigen Betriebsbereich der Kreiselpumpe abgeleitet sind, ergeben sich zusätzliche Vorteile. Typischerweise ist die Förderhöhenkennlinie einer Kreiselpumpe bekannt. Durch charakteristische Kennlinienpunkte wird ein zulässiger Betriebsbereich der Kreiselpumpe aufgespannt. Durch Transformation dieser Kennlinienpunkte in ein Leistungs-Frequenz-Diagramm, hier als P-f-Diagramm bezeichnet, und zwei verbindende Kurven ist im Leistungs-Frequenz-Diagramm ein Abbild eines zulässigen Betriebsbereichs geschaffen und damit eine einfache Störungsüberwachung durch Auswertung von elektrischen Leistungs- und Frequenzwerten.

Typischerweise verbindet im Leistungs-Frequenz-Diagramm eine erste Begrenzungskurve ein Punktepaar (P_{min,min} ; fₘᵢₙ), (P_{min,max}; fₘₐₓ) und eine zweite Begrenzungskurve ein Punktepaar (P_{max,min}; fₘᵢₙ), (P_{max,max}, fₘₐₓ). Dabei kennzeichnet bei der Leistung P der erste Index eine erste, beispielsweise minimale, oder zweite, beispielsweise maximale, Leistung bei einer Frequenz entsprechend dem zweiten Index.

Die Punkte im Leistungs-Frequenz-Diagramm sind dabei zweckmäßigerweise aus Transformation von Kennlinienpunkten (Q_{min,min}; nₘᵢₙ), (Q_{min,max}; nₘₐₓ), (Q_{max,min}; nₘᵢₙ), (Q_{max,max}; nₘₐₓ) einer Förderhöhenkennlinie der Kreiselpumpe abgeleitet. Dabei kennzeichnet bei dem Durchfluss Q der erste Index einen ersten oder zweiten Durchfluss bei einer Drehzahl entsprechend dem zweiten Index. So wird aus ohnehin bekannten, charakteristischen Kennlinienpunkten der Förderhöhenkennlinie in dem Leistungs-Frequenz-Diagramm ein Bereich aufgespannt, der zu einer einfachen Störungsüberwachung dient. Ein aktueller Leistungswert braucht während eines Betriebs einer Kreiselpumpe nur noch hinsichtlich seiner Grenzwerte bei einer aktuellen Frequenz ausgewertet werden. Dabei werden die Grenzwerte aus dem vorgegebenen, gespeicherten Begrenzungskurvenverlauf und/oder durch Interpolation von vor einer Störungsüberwachung in einer Speichervorrichtung abgespeicherten Stützstellen ermittelt.

Es ist ebenfalls vorgesehen, dass die Punkte im Leistungs-Frequenz-Diagramm aus Transformation von Kennlinienpunkten (Qₘᵢₙ; nₙₑₙₙ), (Qₘₐₓ; nₙₑₙₙ) minimaler und maximaler Fördermenge bei Nennbetrieb der Kreiselpumpe abgeleitet sind.

Zusätzlicher Nutzen wird durch eine Ausgestaltung erreicht, wonach die Einrichtung Mittel zum wahlweisen Einstellen einer Aktion der Einrichtung bei Feststellen einer Störung aufweist. Bei Feststellen einer Störung wird wahlweise eine Warnungs- oder Alarmmeldung erzeugt wird und/oder ein Betrieb der Kreiselpumpe fortgesetzt oder gestoppt. Dabei ist ebenfalls daran gedacht, dass eine Aktion nicht unmittelbar bei einem Feststellen einer Störung erfolgt, sondern bereits im Vorfeld einer sich anbahnenden Störung. So kann beispielsweise vor einem drohenden Verlassen des begrenzten Betriebsbereich gewarnt werden.

Zweckmäßigerweise ist die Einrichtung zur Störungsüberwachung in eine auf den Motor einwirkende Steuer- oder Regeleinrichtung, eine Schaltvorrichtung, eine Anzeige- und/oder eine Diagnoseeinrichtung integriert. Die zur Durchführung des Verfahrens notwendigen Mittel wie Mikrorechner, Speichervorrichtung und/oder Anzeigemittel sowie erforderliche Anweisungen in Form von Computerprogrammen sind in bestehende Steuer-, Regel-, Anzeige-, Diagnoseeinrichtungen, Schaltvorrichtungen und/oder andere elektronische Geräten integrierbar oder in separaten Geräten anordenbar. Eine solche Einrichtung ist neben einer aktuellen Störungsüberwachung ebenfalls in der Lage, eine Aufzeichnung von Messgrößen und berechneten Werten durchzuführen.

Es ist außerdem vorgesehen, dass ein Frequenzumrichter den Motor speist und/oder dieser die Einrichtung zur Störungsüberwachung darstellt oder beinhaltet. Alle für die Störungsüberwachung erforderlichen Motorgrößen, insbesondere an den Motor abgegebene Leistung und Frequenz, sind ohnehin während eines Betriebs des Frequenzumrichters verfügbar, so dass eine Störungsüberwachung nach der Erfindung ohne zusätzliche Messgrößen auskommt.

Bei einem erfindungsgemäßen Verfahren zur Störungsüberwachung einer durch einen elektrischen Motor mit variabler Drehzahl angetriebenen Kreiselpumpe ist vorgesehen, dass ein aktueller Motorbetriebspunkt in Bezug auf einen begrenzten Betriebsbereich des Motors ausgewertet und bei Verlassen des Betriebsbereichs eine Störung festgestellt wird, wobei der begrenzte Betriebsbereich durch Motorbetriebspunkte gebildet wird. Zweckmäßigerweise wird der begrenzte Betriebsbereich durch einzelne, charakteristische Motorbetriebspunkte gebildet.

Gemäß der Erfindung wird der Betriebsbereich in einem Motorgrößendiagramm durch zwei, jeweils zwei Motorbetriebspunkte beinhaltende, insbesondere Anfangs- und Endpunkte verbindende, Begrenzungskurven begrenzt. Die Begrenzungskurve kann durch ein lineares, quadratisches oder kubisches Polynom gebildet werden.

Erfindungsgemäß ist vorgesehen, dass zwei Kurven in einem Leistungs-Frequenz-Diagramm den begrenzten Bereich festlegen. Zweckmäßigerweise verbindet dabei eine erste Begrenzungskurve im Leistungs-Frequenz-Diagramm ein Punktepaar (P_{min,min} ; fₘᵢₙ), (P_{min,max} ; fₘₐₓ) und eine zweite Begrenzungskurve ein Punktepaar (P_{max,min} ; fₘᵢₙ), (P_{max,max} ; fₘₐₓ).

Wie bereits oben ausgeführt, ist es von Vorteil, wenn der begrenzte Betriebsbereich des Motors und/oder die charakteristischen Motorbetriebspunkte aus einem zulässigen Betriebsbereich der Kreiselpumpe abgeleitet werden und/oder die Punkte im Leistungs-Frequenz-Diagramm mittels Transformation von Kennlinienpunkten (Q_{min,min}; nₘᵢₙ), (Q_{min,max}; nₘₐₓ), (Q_{max,min}; nₘᵢₙ), (Q_{max,max}; nₘₐₓ) der Förderhöhenkennlinie der Kreiselpumpe abgeleitet werden. Dabei kennzeichnet bei dem Durchfluss Q der erste Index einen ersten oder zweiten Durchfluss bei einer Drehzahl entsprechend dem zweiten Index. Eine Verwendung von folgenden Punkten hat sich als zweckmäßig herausgestellt:
(Q_{min,min}; nₘᵢₙ), minimal zulässiger Durchfluss Qₘᵢₙ bei Minimaldrehzahl n_{min,}
(Q_{min,max}; nₘₐₓ), minimal zulässiger Durchfluss Qₘᵢₙ bei Maximaldrehzahl n_{max,}
(Q_{max,min}; nₘᵢₙ), maximal zulässiger Durchfluss Qₘₐₓ bei Minimaldrehzahl n_{min,}
(Q_{max,max}; nₘₐₓ) maximal zulässiger Durchfluss Qₘₐₓ bei Maximaldrehzahl nₘᵢₙ.

Die Punkte im Leistungs-Frequenz-Diagramm können auch mittels Transformation von Kennlinienpunkten (Qₘᵢₙ; nₙₑₙₙ), (Qₘₐₓ; nₙₑₙₙ) minimaler und maximaler Fördermenge bei Nennbetrieb der Kreiselpumpe abgeleitet werden. Die erforderliche Umrechnung auf andere Drehzahlen oder Frequenzen kann mittels Affinitätsgesetze erfolgen.

Zusätzlich ist vorgesehen, dass bei Feststellen einer Störung eine Warnungs- oder Alarmmeldung erzeugt wird und/oder ein Betrieb der Kreiselpumpe fortgesetzt oder gestoppt wird. Ebenfalls kann eine Aktion vor oder nach einem Verlassen des begrenzten Betriebsbereichs erfolgen.

Ausführungsbeispiele der Erfindung sind in den Zeichnungen dargestellt und werden im Folgenden näher beschrieben. Es zeigen die
- Fig. 1: eine erfindungsgemäße Einrichtung zur Störungsüberwachung, die
- Fig. 2: ein Ablaufdiagramm eines erfindungsgemäßen Verfahrens vor Aktivierung einer Störungsüberwachung, die
- Fig. 3: ein Ablaufdiagramm eines erfindungsgemäßen Verfahrens während einer Störungsüberwachung, und die
- Fig. 4: ein erfindungsgemäßes Motorgrößendiagramm (Leistungs-Frequenz-Diagramm) und diesem zu Grunde liegende Förderhöhenkennlinie.

Die Fig. 1 zeigt eine erfindungsgemäße Einrichtung 1 zur Störungsüberwachung, bestehend aus Mikrorechner 2 mit Speichervorrichtung 3, Anzeigemittel 4, sowie Mittel zum Eingeben 5 und Mittel zum Einlesen 6 von Eingabe-, Parameter- und/oder sonstigen Werten.

Die Einrichtung 1 weist zwei Eingänge 7, 8 zum Einlesen aktueller Leistungs- und Frequenzdaten eines, hier nicht dargestellten, Antriebsmotors einer Kreiselpumpe auf. Die Einrichtung 1 kann dazu mit ihren Eingängen 7, 8 beispielsweise an einen seriellen Datenbus angeschlossen sein. Die Kreiselpumpe wird durch einen elektrischen Motor, der beispielsweise von einem Frequenzumrichter gespeist wird, mit variabler Drehzahl angetrieben. Darüber hinaus ist die Einrichtung 1 mit Ausgängen 9, 12, 13 ausgestattet. Vor Aktivierung einer Störungsüberwachung werden Betriebswerte des Motors erfasst. Dies kann beispielsweise durch Eingabe von vier einzelnen, charakteristischen Motorbetriebspunkten ((P_{min,min}; fₘᵢₙ), (P_{min,max}; fₘₐₓ) und (P_{max,min}; fₘᵢₙ), (P_{max,max}, fₘₐₓ) über die Mittel zum Eingeben 5 erfolgen.

Weiterhin werden über die Mittel zum Eingeben 5 die Verläufe der Begrenzungskurven eingegeben. Über die Speichervorrichtung 3 wird so ein definierter, vorgegebener, begrenzter Betriebsbereich, hier der Betriebsbereich in einem P-f-Diagramm, abgespeichert und für eine Störungsüberwachung vorgehalten.

Alternativ ist vorgesehen die charakteristischen Motorbetriebspunkte aus einem zulässigen Betriebsbereich der Kreiselpumpe abzuleiten. Über die Mittel zum Eingeben 5 können zu diesem Zweck auch beispielsweise Kennlinienpunkte (Q_{min,min}; nₘᵢₙ), (Q_{min,max}; nₘₐₓ), (Q_{max,min}; nₘᵢₙ), (Q_{max,max}; nₘₐₓ) einer Förderhöhenkennlinie H(Q) der Kreiselpumpe oder Kennlinienpunkte (Qₘᵢₙ; nₙₑₙₙ), (Qₘₐₓ; nₙₑₙₙ) minimaler und maximaler Fördermenge bei Nennbetrieb der Kreiselpumpe sowie minimale und maximale Drehzahlen oder Frequenzen eingegeben werden, woraus durch Transformation der Kennlinienpunkte vier Punkte im Leistungs-Frequenz-Diagramm ermittelbar sind, mit denen die Störungsüberwachung durchgeführt wird. In der Speichereinrichtung 3 sind dafür die erforderlichen Rechenvorschriften in Form von für den Mikrorechner 2 verfügbaren Algorithmen abgelegt.

Ebenso kann über die Mittel 5 eine gewünschte Aktion der Einrichtung 1 bei Feststellen einer Störung eingestellt werden, ob bei Feststellen einer Störung eine Warnungs- oder Alarmmeldung erzeugt wird und/oder ein Betrieb einer Kreiselpumpe fortgesetzt oder gestoppt wird.

Über die Mittel zum Einlesen 6 können sämtliche, in der Einrichtung 1 erforderlichen Eingabe- und/oder Parameterwerte sowie Algorithmen per digitaler Datenschnittstelle übertragen werden.

Die Einrichtung 1 wertet mit ihrem Mikrorechner 2 während einer Störungsüberwachung einen aktuellen Motorbetriebspunkt, hier bekannt über die Eingangsgrößen Leistung P und Frequenz f, in Bezug auf den begrenzten Betriebsbereich des Motors aus.

Dabei wird ein aktueller Leistungswert P nur noch hinsichtlich seiner Grenzwerte bei einer aktuellen Frequenz f ausgewertet, wobei ein Über- oder Unterschreiten eines jeweiligen Grenzwertes ein Verlassen des begrenzten Betriebsbereichs bedeutet und zum Feststellen einer Störung führt.

Ergebnisse der Störungsüberwachung oder auch sämtliche im Mikrorechner 2 verfügbaren Daten werden über die Anzeigemittel 4, wie etwa ein Display 10 oder eine LED-Anzeige 11, angezeigt und über die Ausgänge 9, 12, 13 externen Geräten zur weiteren Verarbeitung zur Verfügung gestellt. Die Ausgänge 12, 13 sind beispielsweise für eine Warnungs- oder Alarmmeldung durch externe Geräte nutzbar. In Fig. 1 ist die Einrichtung 1 zur Störungsüberwachung als separates Gerät gezeigt. Ebenso gut ist es möglich, dass die Einrichtung in eine auf den Motor einwirkende Steuer- oder Regeleinrichtung, eine Schaltvorrichtung und/oder eine Anzeige- und/oder Diagnoseeinrichtung integriert ist. Ebenfalls ist es vorgesehen, dass ein Frequenzumrichter, in dem ohnehin permanent die aktuellen Leistungs- und Frequenzwerte ermittelt werden, selbst die Einrichtung zur Störungsüberwachung darstellt oder beinhaltet.

In der Fig. 2 ist ein Ablaufdiagramm eines erfindungsgemäßen Verfahrens vor Aktivierung einer Störungsüberwachung dargestellt. Zunächst werden in einem Schritt 21 mittels der Parameter fₘᵢₙ und fₘₐₓ eine erste und eine zweite Motorfrequenz festgelegt. In aller Regel wird es sich dabei um die minimal und die maximal erlaubte Motorfrequenz handeln, so dass nachfolgende Ausführungen speziell einen solchen Fall beschreiben, ohne dass dies eine Einschränkung der Erfindung auf diesen bedeutet. Die Parameter sind in eine vorgeschlagene Einrichtung durch Bedienhandlungen eingebbar oder werden als Teil eines Parametersatzes der Einrichtung während eines Parametriervorganges zur Verfügung gestellt. In gleicher Weise werden in 22 begrenzende Kennlinienpunkte eines zulässigen Betriebsbereichs einer Kreiselpumpe festgelegt. Idealerweise sind dies die folgenden, charakteristischen Kennlinienpunkte, hier mit A bis D bezeichnet, einer Förderhöhenkennlinie der Kreiselpumpe, die zusammen mit der Anlagenkennlinie deren zulässigen Betriebsbereich definieren:
A = (Q_{min,min}; nₘᵢₙ), minimal zulässiger Durchfluss Qₘᵢₙ bei Minimaldrehzahl n_{min,}
B = (Q_{min,max}; nₘₐₓ), minimal zulässiger Durchfluss Qₘᵢₙ bei Maximaldrehzahl nₘₐₓ,
C = (Q_{max,min}; nₘᵢₙ), maximal zulässiger Durchfluss Qₘₐₓ bei Minimaldrehzahl n_{min,},
D = (Q_{max,max}; nₘₐₓ) maximal zulässiger Durchfluss Qₘₐₓ bei Maximaldrehzahl nₘᵢₙ.

Erfolgt eine Störungsüberwachung hinsichtlich einer Betriebsgrenze, die beispielsweise durch einen minimal zulässigen Durchfluss Qₘᵢₙ der Kreiselpumpe beschrieben ist, genügt selbstverständlich die Festlegung einer Teilmenge obiger Kennlinienpunkte, beispielsweise A, B.

In einem nächsten Schritt 23 werden die Kurvenverläufe der Begrenzungskurven festgelegt. Eine Begrenzungskurve verbindet in einem Motorgrößendiagramm beispielsweise jeweils Anfangs- und Endpunkte A" und B" bzw. C" und D", die aus den zulässigen Betriebsbereich der Kreiselpumpe begrenzenden Kennlinienpunkten A und B bzw. C und D abgeleitet sind. Zweckmäßigerweise sind hierzu weitere Parameter für den Kurvenverlauf einer ersten Begrenzungskurve zwischen Punkt A" und B" und einer zweiten Begrenzungskurve zwischen C" und D" vorgesehen, durch die lineare, quadratische oder kubische Verläufe wählbar sind. Dabei dienen die verschiedenen Verläufe einer Anpassung der Störungsüberwachung an unterschiedliche Anlagengegebenheiten.

Sind die Parameter festgelegt, erfolgt in Schritt 24 eine Transformation der Kennlinienpunkte A bis D in die entsprechenden Anfangs- und Endpunkte A" bis D" der Begrenzungskurven. A" bis D" stellen beispielsweise Anfangs- und Endpunkte in einem Leistungs-Frequenz-Diagramm, kurz P-f-Diagramm, dar. Im Einzelnen bedeuten:
A" = (P_{min,min}; fₘᵢₙ), minimale Leistung bei minimaler Motorfrequenz,
B" = (P_{min,max}; fₘₐₓ), minimale Leistung bei maximaler Motorfrequenz,
C" = (P_{max,min}; fₘᵢₙ), maximale Leistung bei minimaler Motorfrequenz,
D" = (P_{max,max}; fₘₐₓ), maximale Leistung bei maximaler Motorfrequenz.

Die Zusammenhänge einer Transformation der Kennlinienpunkte A bis D in die entsprechenden Anfangs- und Endpunkte A" bis D" der Begrenzungskurven sind später noch in Fig. 4 anhand eines Leistungs-Frequenz-Diagramms und diesem zu Grunde liegende Förderhöhenkennlinie grafisch verdeutlicht.

Erfindungsgemäß ist es ebenfalls möglich, die Punkte A" bis D" in einem separaten Gerät zu berechnen oder auf andere Weise zu gewinnen und die Werte anschließend in eine Einrichtung 1 zur Störungsüberwachung zu übertragen.

Zwischen jeweiligen Werten minimaler und maximaler Frequenz, also zwischen A" und B" sowie zwischen C" und D" werden gemäß dem gewünschten Kurvenverlauf in einem weiteren Schritt 25 die Begrenzungskurven berechnet. Dies erfolgt beispielsweise, in dem in einer Art Wertetabelle eine bestimmte Anzahl von berechneten Kurvenzwischenwerten abgespeichert wird. Es genügt alternativ ein Speichern der Punkte A" bis D" und die Art der Kurvenverläufe zwischen diesen Punkten. Durch die Anfangs- und Endpunkte und diese verbindende Begrenzungskurven, zusammen mit deren vorgegebenen Kurvenverläufen ist in jedem Fall ein begrenzter Bereich im Motorgrößendiagramm eindeutig definiert und für eine anschließende Störungsüberwachung nutzbar.

In Abwandlung des dargestellten Verfahrens ist es gemäß der Erfindung ebenfalls möglich, die vier Punkte A" bis D" im Leistungs-Frequenz-Diagramm aus Transformation der Kennlinienpunkte (Qₘᵢₙ; nₙₑₙₙ), (Qₘₐₓ; nₙₑₙₙ) minimaler und maximaler Fördermenge bei Nennbetrieb der Kreiselpumpe zu erhalten. Dies kann beispielsweise mittels einer der beschriebenen Transformation vorangehenden Errechnung der Punkte A bis D aus den Kennlinienpunkten (Qₘᵢₙ; nₙₑₙₙ), (Qₘₐₓ; nₙₑₙₙ) erfolgen. Darüber hinaus kann der begrenzte Betriebsbereich des Motors auch aus anderen Punkten abgeleitet und definiert sein.

Wie bereits in Fig. 1 beschrieben, ist es darüber hinaus und abweichend zum hier beschriebenen Verfahren vorgesehen, die Punkte A" bis D" der Begrenzungskurven im Motorgrößendiagramm direkt vorzugeben. Diese können manuell per Messvorrichtung während eines Lernvorgangs, mittels Berechnungen, grafischer Methoden oder durch sonstige geeignete Methoden ermittelt werden. Bei einem Lernvorgang können beispielsweise bei geschlossenem und/oder offenem druckseitigem Ventil jeweils bei minimaler und maximaler Frequenz die elektrische Leistung des Antriebsmotors in einer Anlage gemessen und so die Punkte A", B" und/oder die Punkte C", D" bestimmt werden.

Fig. 3 zeigt einen typischen Ablauf einer Störungsüberwachung während eines Betriebes einer Kreiselpumpe. Eine erfindungsgemäße Störungsüberwachung kann nach entsprechenden Vorbereitungsschritten gemäß den in Fig. 2 beschriebenen aktiviert werden und während eines Betriebs einer Kreiselpumpe unter anderem eine Leerlauf-, Trockenlauf-, Mindestmengen- und/oder Überlastschutzfunktion realisieren. Dabei werden in Schritt 31 ständig oder periodisch aktuelle Motorbetriebswerte wie elektrische Motorleistung und Motorfrequenz bzw. Drehzahl des Antriebsmotors erfasst oder ermittelt. Diese Werte werden entweder durch geeignete Sensormittel erfasst oder werden aus einem Drehzahlregelgerät, das den Motor speist, erhalten. In einem Frequenzumrichter beispielsweise werden ohnehin permanent die aktuellen Leistungs- und Frequenzwerte bestimmt und sind verfügbar. Diese werden für eine Störungsüberwachung ohne zusätzlichen Messaufwand herangezogen. Vorgesehen ist es, dass dabei der Frequenzumrichter selbst die Einrichtung zur Störungsüberwachung darstellt oder beinhaltet. Ebenso sind andere Leistungsermittlungsgeräte geeignet.

Durch die aktuell ermittelten Motorbetriebswerte ist in Schritt 32 ein aktueller Motorbetriebspunkt in einem Motorgrößendiagramm bestimmbar. In einem erfindungsgemäßen P-f-Diagramm mit einem zuvor ermittelten, vorgegebenen, begrenzten Bereich ist ein solcher Motorbetriebspunkt bereits durch die aktuelle elektrische Leistung und die aktuelle Motorfrequenz definiert. Während eines störungsfreien Betriebs der Kreiselpumpe oder des Kreiselpumpenaggregates befindet sich der Motorbetriebspunkt innerhalb des begrenzten Bereichs. Im Falle einer Störung unter- bzw. überschreitet der Motorbetriebspunkt die erste bzw. zweite Begrenzungskurve, befindet sich also außerhalb des begrenzten Bereichs. Die eigentliche Störungsüberwachung 33 besteht in einer einfachen Auswertung der Position des Motorbetriebspunktes im Motorgrößendiagramm. Dazu wird der aktuelle Leistungswert hinsichtlich seiner Grenzwerte bei einer aktuellen Frequenz f ausgewertet. Dabei können die Grenzwerte bei einer konkreten Frequenz aus dem vorgegebenen, gespeicherten Begrenzungskurvenverlauf ermittelt werden. Bei gespeicherten Kurvenverläufen nach Art einer Wertetabelle werden gegebenenfalls durch Interpolationsmethoden die entsprechenden Kurvenwerte zum aktuellen Frequenzwert f ermittelt. Weitere Möglichkeiten hierfür sind bekannt und brauchen hier nicht näher ausgeführt werden.

Es wird - wie in 34, 35 gezeigt - festgestellt, ob sich der Motorbetriebspunkt innerhalb, oberhalb oder unterhalb eines begrenzten Bereiches befindet. Dabei reduziert die Vorgabe von Mindestzeitdauern tₒ bzw. tᵤ, für die der Motorbetriebspunkt außerhalb des empfohlenen Bereichs liegen muss, bevor auf Störung erkannt wird, die Anfälligkeit gegenüber Fehlmessungen. Außerdem werden dadurch nur kurzzeitig anstehende Störungen ignoriert. Bei Feststellen einer tatsächlichen Störung 36 erfolgt wahlweise einstellbar gegebenenfalls eine Warnungs- oder Alarmmeldung und es wird ein Betrieb der Kreiselpumpe fortgesetzt oder gestoppt.

Fig. 4 zeigt ein Leistungs-Frequenz-Diagramm (P-f-Diagramm) 41 als erfindungsgemäßes Motorgrößendiagramm zusammen mit einer diesem zu Grunde liegenden Förderhöhenkennlinie H(Q) in einem H-Q-Diagramm 42 einer Kreiselpumpe. Dargestellt sind eine Kennlinie für maximale Drehzahl 43 und eine Kennlinie für minimale Drehzahl 44 sowie Anlagenkennlinien 45 bzw. 46 bei minimal bzw. maximal zulässigem Pumpendurchfluss Qₘᵢₙ bzw. Qₘₐₓ. Aufgrund eines in der Anlage vorhandenen Systemdrucks befinden sich sämtliche Kennlinien im H-Q-Diagramm 42 auf einem Höhenniveau 47. Die Kennlinienpunkte A bis D definieren einen zulässigen Betriebsbereich 48 der Kreiselpumpe. Sind die Kennlinienpunkte im H-Q-Diagramm 42 nicht verfügbar, kann auch auf entsprechende Punkte A' bis D' einer Kennlinie P(Q) 49 zurückgegriffen werden. Exemplarisch ist ein Betriebspunkt 50 der Kreiselpumpe im Bereich der Kennlinie 51 eines wirkunggradoptimalen Pumpendurchflusses Qₒₚₜ eingezeichnet.

Eine Transformation der Kennlinienpunkte A bis D in die Punkte A" bis D" in das P-f-Diagramm 41 ist grafisch veranschaulicht. Hier ist schrittweise eine Transformation aus dem H-Q-Diagramm 42 in das P-Q-Diagramm 49 und anschließend in das P-f-Diagramm 41 gezeigt. Auch können verfügbare Punkte A' bis D' eines P-Q-Diagramms 49 transformiert werden. Im Motorgrößendiagramm 41 ist durch die Punkte A" bis D" ein begrenzter Bereich 52 definiert, der zu einer Störungsüberwachung herangezogen wird. Dabei werden die Punkte A" und B" durch eine erste Begrenzungskurve 53 verbunden und die Punkte C" und D" durch eine zweite Begrenzungskurve 54. In dieser Darstellung verlaufen die Begrenzungskurven 53, 54 linear. Andere Verläufe wie quadratische oder kubische sind je nach Anlagenverhältnissen auswählbar.

Durch Auswertung eines aktuellen Motorbetriebspunktes 55 sowie dessen Position im Motorgrößendiagramm 41 und bei dessen Verlassen des begrenzten Bereichs 52 erfolgt ein Feststellen einer Störung 36. Ohne weiteres ist zudem ermöglicht, eine Störungsüberwachung nur bezüglich einer der beiden Begrenzungskurven 53, 54, also im konkreten Fall entweder eine Überlast- oder eine Unterlastüberwachung durchzuführen.

Zusätzlich ist vorgesehen, dass erst bei einem Über- und/oder Unterschreiten von aus den Begrenzungskurven abgeleiteten Kurven ein Feststellen einer Störung und/oder eine Warnungs- und/oder Alarmmeldung erfolgt. Hier sind durch Korrekturfaktoren aus der Begrenzungskurve 54 bzw. 53 abgeleitete Kurven 56, 57 bzw. 58, 59 dargestellt, deren Über- und/oder Unterschreiten eine Warnungs- bzw. Alarmmeldung zur Folge hat.

Der begrenzte Betriebsbereich muss nicht - wie hier beschrieben - durch die Punkte A" bis D" berandet sein, sondern der begrenzte Betriebsbereich kann aus anderen Motorbetriebspunkten gebildet sein und/oder aus anderen geeigneten Kennlinienpunkten einer Kreiselpumpenkennlinie, insbesondere einem H-Q-Diagramm oder einem P-Q-Diagramm, abgeleitet sein.

Die Ausführungen in der Figurenbeschreibung beschränken sich im Wesentlichen auf ein Beispiel mit Leistungs-Frequenz-Diagramm. Das beschriebene Verfahren mit Einrichtung 1 zur Störungsüberwachung ist auf andere Motorgrößendiagramme übertragbar, insbesondere auf ein Leistungs-Drehzahl-Diagramm.

Auch wenn im Einzelnen nicht darauf eingegangen wird, sei darauf hingewiesen, dass in einer erfindungsgemäßen Einrichtung 1 zur Störungsüberwachung sämtliche innerhalb eines Lebenszyklus der Kreiselpumpe erfassten oder berechneten Größen sowie Störungszustände speicherbar, abrufbar und an periphere Geräte ausgebbar sind.

## Patentansprüche

1. Einrichtung zur Störungsüberwachung einer durch einen elektrischen Motor mit variabler Drehzahl angetriebenen Kreiselpumpe, wobei die Einrichtung Mittel zum Erfassen, Speichern und Vorhalten der Betriebswerte des Motors vorsieht, um während einer Störungsüberwachung aktuelle Betriebswerte des Motors mit den gespeicherten Werten zu vergleichen, wobei die Einrichtung (1) Mittel zum Auswerten eines aktuellen Motorbetriebspunkts (55) in Bezug auf einen begrenzten Betriebsbereich (52) des Motors vorsieht, um bei Verlassen des Betriebsbereichs eine Störung (36) festzustellen, wobei der begrenzte Betriebsbereich (52) durch Motorbetriebspunkte gebildet ist, **dadurch gekennzeichnet, dass** zwei, jeweils zwei Motorbetriebspunkte beinhaltende Begrenzungskurven in einem Leistungs-Frequenz-Diagramm den begrenzten Bereich (52) festlegen.

2. Einrichtung zur Störungsüberwachung nach Anspruch 1, **dadurch gekennzeichnet, dass** der begrenzte Betriebsbereich (52) durch einzelne, charakteristische Motorbetriebspunkte gebildet ist.

3. Einrichtung zur Störungsüberwachung nach Anspruch 1 oder 2, **dadurch gekennzeichnet, dass** der Betriebsbereich (52) in einem Motorgrößendiagramm (41) durch mindestens eine Anfangs- und Endpunkte verbindende, Begrenzungskurve (53, 54) begrenzt ist.

4. Einrichtung zur Störungsüberwachung nach Anspruch 3, **dadurch gekennzeichnet, dass** eine Begrenzungskurve (53, 54) durch ein lineares, quadratisches oder kubisches Polynom gebildet ist.

5. Einrichtung zur Störungsüberwachung nach einem der Ansprüche 1 bis 4, **dadurch gekennzeichnet, dass** die Einrichtung (1) Mittel zum Eingeben (5) und/oder Einlesen (6) von Eingabe- und/oder Parameterwerten aufweist.

6. Einrichtung zur Störungsüberwachung nach einem der Ansprüche 1 bis 5, **dadurch gekennzeichnet, dass** der begrenzte Betriebsbereich (52) des Motors und/oder die charakteristischen Motorbetriebspunkte aus einem zulässigen Betriebsbereich (48) der Kreiselpumpe abgeleitet sind.

7. Einrichtung zur Störungsüberwachung nach einem der vorhergehenden Ansprüche, **dadurch gekennzeichnet, dass** eine erste Begrenzungskurve (53) im Leistungs-Frequenz-Diagramm ein Punktepaar P_{min,mm}; fₘᵢₙ , Pₘᵢₙ,ₘₐₓ; fₘₐₓ und eine zweite Begrenzungskurve (54) ein Punktepaar P_{max,min}; fₘᵢₙ , P_{max,max}, fₘₐₓ verbinden.

8. Einrichtung zur Störungsüberwachung nach Anspruch 7, **dadurch gekennzeichnet, dass** die Punkte im Leistungs-Frequenz-Diagramm aus Transformation (24) von Kennlinienpunkten Q_{min,min} ; nₘᵢₙ , Q_{min,max}; nₘₐₓ, Q_{max,min} ; nₘᵢₙ, Q_{max,max} ; nₘₐₓ einer Förderhöhenkennlinie (42, 43, 44) der Kreiselpumpe abgeleitet sind.

9. Einrichtung zur Störungsüberwachung nach Anspruch 8, **dadurch gekennzeichnet, dass** die Punkte im Leistungs-Frequenz-Diagramm aus Transformation (24) von Kennlinienpunkten Qₘᵢₙ ; nₙₑₙₙ , Qₘₐₓ ; nₙₑₙₙ minimaler und maximaler Fördermenge bei Nennbetrieb der Kreiselpumpe abgeleitet sind.

10. Einrichtung zur Störungsüberwachung nach einem der Ansprüche 1 bis 9, **gekennzeichnet durch** Mittel zum wahlweisen Einstellen einer Aktion der Einrichtung (1) bei Feststellen einer Störung (36).

11. Einrichtung zur Störungsüberwachung nach Anspruch 10, **dadurch gekennzeichnet dass** die Einrichtung (1) in eine auf den Motor einwirkende Steuer- oder Regeleinrichtung, eine Schaltvorrichtung, eine Anzeige- und/oder eine Diagnoseeinrichtung integriert ist.

12. Einrichtung zur Störungsüberwachung nach Anspruch 10 oder 11, **dadurch gekennzeichnet, dass** ein Frequenzumrichter den Motor speist und/oder die Einrichtung (1) zur Störungsüberwachung darstellt oder beinhaltet.

13. Verfahren zur Störungsüberwachung einer durch einen elektrischen Motor mit variabler Drehzahl angetriebenen Kreiselpumpe, wobei vor Aktivierung der Störungsüberwachung Betriebswerte des Motors erfasst, gespeichert und vorgehalten werden und während einer Störungsüberwachung ein Vergleich von aktuellen Betriebswerten des Motors mit den gespeicherten Werten erfolgt, wobei ein aktueller Motorbetriebspunkt (55) in Bezug auf einen begrenzten Betriebsbereich (52) des Motors ausgewertet und bei Verlassen des Betriebsbereichs (52) eine Störung (36) festgestellt wird, wobei der begrenzte Betriebsbereich (52) durch Motorbetriebspunkte gebildet wird, **dadurch gekennzeichnet, dass** zwei, jeweils zwei Motorbetriebspunkte beinhaltende Begrenzungskurven in einem Leistungs-Frequenz-Diagramm den begrenzten Bereich (52) festlegen.

14. Verfahren zur Störungsüberwachung nach Anspruch 13, **dadurch gekennzeichnet, dass** der begrenzte Betriebsbereich (52) durch einzelne, charakteristische Motorbetriebspunkte gebildet wird.

15. Verfahren zur Störungsüberwachung nach Anspruch 13 oder 14, **dadurch gekennzeichnet, dass** der Betriebsbereich (52) in einem Motorgrößendiagramm (41) durch mindestens eine Anfangs- und Endpunkte verbindende Begrenzungskurve (53, 54) begrenzt wird.

16. Verfahren zur Störungsüberwachung nach Anspruch 15, **dadurch gekennzeichnet, dass** eine Begrenzungskurve (53, 54) durch ein lineares, quadratisches oder kubisches Polynom gebildet wird.

17. Verfahren zur Störungsüberwachung nach einem der Ansprüche 13 bis 16, **dadurch gekennzeichnet, dass** der begrenzte Betriebsbereich (52) des Motors und/oder die charakteristischen Motorbetriebspunkte aus einem zulässigen Betriebsbereich (48) der Kreiselpumpe abgeleitet werden.

18. Verfahren zur Störungsüberwachung nach einem der Ansprüche 13 bis 17, **dadurch gekennzeichnet, dass** eine erste Begrenzungskurve (53) im Leistungs-Frequenz-Diagramm ein Punktepaar P_{min,min} ; fₘᵢₙ , P_{min,max} ; fₘₐₓ und eine zweite Begrenzungskurve (54) ein Punktepaar P_{max,min} ; fₘᵢₙ , Pmax,max , fₘₐₓ verbinden.

19. Verfahren zur Störungsüberwachung nach Anspruch 18, **dadurch gekennzeichnet, dass** die Punkte im Leistungs-Frequenz-Diagramm mittels Transformation (24) von Kennlinienpunkten Q_{min,min} ; nₘᵢₙ , Q_{min,max} ; nₘₐₓ, Q_{max,min} ; n_{min,} , Q_{max,max} ; nₘₐₓ einer Förderhöhenkennlinie (42, 43, 44) der Kreiselpumpe abgeleitet werden.

20. Verfahren zur Störungsüberwachung nach Anspruch 19, **dadurch gekennzeichnet, dass** die Punkte im Leistungs-Frequenz-Diagramm mittels Transformation (24) von Kennlinienpunkten Qₘᵢₙ ; nₙₑₙₙ , Qₘₐₓ ; nₙₑₙₙ minimaler und maximaler Fördermenge bei Nennbetrieb der Kreiselpumpe abgeleitet werden.

21. Verfahren zur Störungsüberwachung nach einem der Ansprüche 13 bis 20, **dadurch gekennzeichnet, dass** bei Feststellen einer Störung (36) eine Warnungs- oder Alarmmeldung erzeugt wird und/oder ein Betrieb der Kreiselpumpe fortgesetzt oder gestoppt wird.

## Claims

1. Device for fault monitoring of a centrifugal pump which is driven by a variable rotation speed electric motor, wherein the device provides means for recording, storing and keeping available the operating values of the motor in order, to compare instantaneous operating values of the motor with the stored values during fault monitoring, wherein the device (1) provides means for evaluating an instantaneous motor operating point ( 55) with respect to a bounded operating range (52) of the motor, in order to detect a fault ( 36) on leaving the operating range, wherein the bounded operating range is formed by motor operating points, **characterized in that** two motor operating points containing two boundary curves in each case define the bounded range on a power/frequency diagram.

2. Device for fault monitoring according to Claim 1, **characterized in that** the bounded operating range (52) is formed by individual, characteristic motor operating points.

3. Device for fault monitoring according to Claim 1 or 2, **characterized in that** the operating range (52) is bounded on a motor variable diagram (41) by at least one boundary curve (53, 54) which connects start and end points.

4. Device for fault monitoring according to Claim 3, **characterized in that** a boundary curve (53, 54) is formed by a linear, quadratic or cubic polynomial.

5. Device for fault monitoring according to one of Claims 1 to 4, **characterized in that** the device (1) has means for inputting (5) and/or reading (6) input values and/or parameter values.

6. Device for fault monitoring according to one of Claims 1 to 5, **characterized in that** the bounded operating range (52) of the motor and/or the characteristic motor operating points are derived from a permissible operating range (48) of the centrifugal pump.

7. Device for fault monitoring according to one of the preceding claims , **characterized in that** a first boundary curve ( 53) connects a pair of points P_{min,min}; fmin, P_{min,max}; fₘₐₓ, and a second boundary curve (54) connects a pair of points P_{max,min} ; fmin, P_{max,max} ; fₘₐₓ on the power/frequency diagram.

8. Device for fault monitoring according to Claim 7, **characterized in that** the points on the power/frequency diagram are derived from transformation (24) of characteristic points Q_{min,min} ; nₘᵢₙ, Q_{min,max} ; nₘₐₓ, Q_{max,min}; nₘᵢₙ, Q_{max,max}; nₘₐₓ Of a feed rate characteristic (42, 43, 44) of the centrifugal pump.

9. Device for fault monitoring according to Claim 8, **characterized in that** the points on the power/frequency diagram are derived from transformation (24) of characteristic points Qₘᵢₙ; n_{rated}, Qₘₐₓ; n_{rated} for a minimum and maximum feed rate during rated operation of the centrifugal pump.

10. Device for fault monitoring according to one of Claims 1 to 9, **characterized by** means for selective cessation of an action of the device (1) when a fault (36) is detected.

11. Device for fault monitoring according to Claim 10, **characterized in that** the device (1) is integrated in an open-loop or closed-loop control device which acts on the motor, in a switching apparat us, in a display device and/or in a diagnosis device.

12. Device for fault monitoring according to Claim 10 or 11, **characterized in that** a frequency converter feeds the motor and/or represents or contains the device (1) for fault monitoring.

13. Method for fault monitoring of a centrifugal pump which is driven by a variable rotation speed electric motor, wherein, before activation of the fault monitoring, operating values of the motor are detected, stored and kept available, and instantaneous operating values of the motor are compared with the stored values during fault monitoring, wherein an instantaneous motor operating point (55) is evaluated with respect to a bounded operating range (52) of the motor and a fault (36) is detected on leaving the operating range (52), wherein the bounded operating range (52) is formed by motor operating points, **characterized in that** two motor operating points containing in each case two boundary curves define the bounded range on a power/frequency diagram.

14. Method for fault monitoring according to Claim 13, **characterized in that** the bounded operating range (52) is formed by individual, characteristic motor operating points.

15. Method for fault monitoring according to Claim 13 or 14, **characterized in that** the operating range (52) is bounded on a motor variable diagram (41) by at least one boundary curve (53, 54) which connects start and end points.

16. Method for fault monitoring according to Claim 15, **characterized in that** a boundary curve (53, 54) is formed by a linear, quadratic or cubic polynomial.

17. Method for fault monitoring according to one of Claims 13 to 16, **characterized in that** the bounded operating range (52) of the motor and/or the characteristic motor operating points are/is derived from a permissible operating range (48) of the centrifugal pump.

18. Method for fault monitoring according to one of claims 13 to 17, **characterized in that** a first boundary curve (53) connects a pair of points P_{min,min} ; fmin, P_{min,max}; fₘₐₓ, and a second boundary curve (54) connects a pair of points P_{max,min} ; fₘᵢₙ, Pmax,max ; fₘₐₓ on the power/frequency diagram.

19. Method for fault monitoring according to Claim 18, **characterized in that** the points on the power/frequency diagram are derived from transformation (24) of characteristic points Q_{min,min} ; nₘᵢₙ, Q_{min,max} ; nₘₐₓ, Q_{max,min} ; nₘᵢₙ, Q_{max,max}; nₘₐₓ on a feed rate characteristic (42, 43, 44) of the centrifugal pump.

20. Method for fault monitoring according to Claim 19, **characterized in that** the points on the power/frequency diagram are derived from transformation (24) of characteristic points Qₘᵢₙ; n_{rated}, Qₘₐₓ; n_{rated} for a minimum and maximum feed rate during rated operation of the centrifugal pump.

21. Method for fault monitoring according to one of Claims 13 to 20, **characterized in that**, when a defect (36) is detected, a warning message or alarm message is produced and/or operation of the centrifugal pump is continued or stopped.

## Revendications

1. Dispositif de surveillance des dérangements d'une pompe centrifuge entrainée par un moteur électrique à vitesse de rotation variable, le dispositif prévoyant des moyens pour acquérir, mémoriser et réserver les valeurs de fonctionnement du moteur afin de comparer des valeurs de fonctionnement actuelles du moteur aux valeurs mémorisées pendant une surveillance des dérangements, dans lequel le dispositif (1) prévoit des moyens destinés à interpréter un point de fonctionnement du moteur (55) actuel en référence à une plage de fonctionnement (52) limitée du moteur afin de constater un dérangement (36) en cas de sortie de la plage de fonctionnement, la plage de fonctionnement (52) limitée étant formée par des points de fonctionnement du moteur, **caractérisé en ce que** deux courbes de limitation contenant respectivement deux points de fonctionnement définissent la plage limitée dans un diagramme puissance fréquence.

2. Dispositif de surveillance des dérangements selon la revendication 1, **caractérisé en ce que** la plage de fonctionnement (52) limitée est formée par des points de fonctionnement du moteur caractéristiques individuels.

3. Dispositif de surveillance des dérangements selon la revendication 1 ou 2, **caractérisé en ce que** la plage de fonctionnement (52) est limitée dans un diagramme de dimensions de moteur (41) par au moins une courbe de limitation (53, 54), reliant notamment un point de départ et un point final.

4. Dispositif de surveillance des dérangements selon la revendication 3, **caractérisé en ce qu'**une courbe de limitation (53, 54) est formée par un polynôme linéaire, quadratique ou cubique.

5. Dispositif de surveillance des dérangements selon l'une des revendications 1 à 4, **caractérisé en ce que** le dispositif (1) possède des moyens servant à saisir (5) et/ou à charger (6) des valeurs saisies et/ou de paramètres.

6. Dispositif de surveillance des dérangements selon l'une des revendications 1 à 5, **caractérisé en ce que** la plage de fonctionnement (52) limitée du moteur et/ou les points de fonctionnement du moteur caractéristiques sont dérives d'une plage de fonctionnement admissible (48) de la pompe centrifuge.

7. Dispositif de surveillance de dérangement selon l'une des revendications précédentes, **caractérisé en ce que** qu'une première courbe de limitation (53) dans le diagramme de puissance-fréquence relie une paire de points P_{min,min}; fmin, P_{min,max}; fₘₐₓ et une deuxième courbe de limitation (54) une paire de points Pₘₐₓ,ₘᵢₙ ; fmin, P_{max,max}; fₘₐₓ.

8. Dispositif de surveillance des dérangements selon la revendication 7, **caractérisé en ce que** les points dans le diagramme puissance-fréquence sont dérivés de la transformation (24) de points de courbe Q_{min,min}; Dmin, Q_{min,max} ; Dmax, Q_{max,min} ; Dₘᵢₙ, Q_{max,max}; Dₘₐₓ d' une courbe caractéristique de hauteur de refoulement (42, 43, 44) de la pompe centrifuge.

9. Dispositif de surveillance des dérangements selon la revendication 8, **caractérisé en ce que** les points dans le diagramme puissance-fréquence sont dérivés de la transformation (24) de points de courbe caractéristique Qₘᵢₙ ; nₙₑₙₙ, Qₘₐₓ ; nₙₑₙₙ du volume refoule minimal et maximal lors du fonctionnement nominal de la pompe centrifuge.

10. Dispositif de surveillance des dérangements selon l'une des revendications 1 à 9, **caractérisé par** des moyens servant à régler au choix une action du dispositif (1) lors de la constatation d'un dérangement (36).

11. Dispositif de surveillance des dérangements selon la revendication 10, **caractérisé en ce que** le dispositif (1) est intégré dans un dispositif de commande ou de régulation intervenant sur le moteur, un arrangement de commutation, un dispositif d'affichage et/ou un dispositif de diagnostic.

12. Dispositif de surveillance des dérangements selon la revendication 10 ou 11, **caractérisé en ce qu'**un variateur de fréquence alimente le moteur et/ou représente ou contient le dispositif (1) de surveillance des dérangements.

13. Procède de surveillance des dérangements d'une pompe centrifuge entrainée par un moteur électrique à vitesse de rotation variable, des valeurs de fonctionnement du moteur étant acquises, mémorisées et réservées avant l'activation de la surveillance des dérangements et une comparaison des valeurs de fonctionnement actuelles du moteur aux valeurs mémorisées étant effectuée pendant une surveillance des dérangements, dans lequel un point de fonctionnement du moteur (55) actuel est interprète en référence a une plage de fonctionnement (52) limitée du moteur et qu'un dérangement (36) est constaté lors de la sortie de la plage de fonctionnement (52), la plage de fonctionnement (52) limitée étant formée par des points de fonctionnement du moteur, **caractérisé en ce que** deux courbes de limitation contenant respectivement deux points de fonctionnement du moteur définissent la plage limitée (52) dans un diagramme puissance fréquence.

14. Procède de surveillance des dérangements selon la revendication 13, **caractérisé en ce que** la plage de fonctionnement (52) limitée est formée par des points de fonctionnement du moteur caractéristiques individuels.

15. Procède de surveillance des dérangements selon la revendication 13 ou 14, **caractérisé en ce que** la plage de fonctionnement (52) est limitée dans un diagramme de dimensions de moteur (41) par au moins une courbe de limitation (53, 54) reliant un point de départ et un point final.

16. Procède de surveillance des dérangements selon la revendication 15, **caractérisé en ce qu'**une courbe de limitation (53, 54) est formée par un polynôme linéaire, quadratique ou cubique.

17. Procédé de surveillance des dérangements selon l'une des revendications 13 à 16, **caractérisé en ce que** la plage de fonctionnement (52) limitée du moteur et/ou les points de fonctionnement du moteur caractéristiques sont dérives d'une plage de fonctionnement admissible (48) de la pompe centrifuge.

18. Procède de surveillance des dérangements selon l'une des revendications 13 à 17, **caractérise en ce qu'**une première courbe de délimitation (53) dans le diagramme puissance fréquence relie une paire de points P_{min,min} ; fmin, P_{min,max;fm} et une deuxième courbe de limitation (54) une paire de points P_{max,min} ; fmin, Pmax,max ; fₘₐₓ.

19. Procède de surveillance des dérangements selon la revendication 18, **caractérisé en ce que** les points dans le diagramme puissance-fréquence sont dérivés par le biais de la transformation (24) de points de courbe Q_{min,min} ; nₘᵢₙ, Q_{min,max} ; nₘₐₓ, Q_{max,min} ; nₘᵢₙ, Q_{max,max}; nₘₐₓ d'une courbe caractéristique de hauteur de refoulement (42, 43, 44) de la pompe centrifuge.

20. Procède de surveillance des dérangements selon la revendication 19, **caractérisé en ce que** les points dans le diagramme puissance-fréquence sont dérivés par le biais de la transformation (24) de points de courbe caractéristique Qₘᵢₙ; nₙₑₙₙ, Qₘₐₓ; nₙₑₙₙ du volume refoule minimal et maximal lors du fonctionnement nominal de la pompe centrifuge.

21. Procède de surveillance des dérangements selon l'une des revendications 13 à 20, **caractérisé en ce qu'**en cas de constatation d'un dérangement ( 36), un message d'alerte ou d'alarme est généré et/ou un fonctionnement de la pompe centrifuge est poursuivi ou arrêté.
